# EUROPÄISCHE PATENTSCHRIFT

(11) **EP 2 994 011 B1**
(45) Veröffentlichungstag und Bekanntmachung des Hinweises auf die Patenterteilung: **24.02.2021**
(21) Anmeldenummer: 14721888.7
(22) Anmeldetag: 07.05.2014
(51) Int. Cl.: A47B 88/427

(54) **AUSZUGSFÜHRUNG**
DRAWER SLIDE
GUIDAGE TÉLESCOPIQUE

(30) Priorität: 10.05.2013 DE 102013104829
(43) Veröffentlichungstag der Anmeldung: 16.03.2016
(73) Patentinhaber: Paul Hettich GmbH & Co. KG, 32278 Kirchlengern (DE)
(72) Erfinder: KLAUS, Stefan, 32257 Bünde (DE)
(74) Vertreter: Kleine, Hubertus
(86) Internationale Anmeldenummer: PCT/EP2014/059329
(87) Internationale Veröffentlichungsnummer: WO 2014/180899

(56) Entgegenhaltungen:
- DE-U1-202009 004 225
- US-A1- 2004 239 219

## Beschreibung

Die Erfindung betrifft eine Auszugsführung für ein bewegbares Möbelteil, insbesondere einen Schubkasten, mit einer an einem Möbelkörper festlegbaren Führungsschiene und einer relativ dazu verfahrbar gelagerten Laufschiene, wobei an der Laufschiene ein Kupplungselement angeordnet ist, das mit einem am Möbelteil angeordneten korrespondierenden Kupplungselement zusammenwirkt, um das Möbelteil mit der Laufschiene zu verbinden. An der Laufschiene ist dabei mindestens eine Verstelleinrichtung zur Verschiebung der Position des Kupplungselements relativ zur Laufschiene in zumindest einer Raumrichtung angeordnet. Die Erfindung betrifft weiterhin ein System aus einer Auszugsführung und mindestens einer Verbindungsvorrichtung, die an einem bewegbaren Möbelteil befestigbar ist, wobei die Verbindungsvorrichtung und die Laufschiene mittels Kupplungselementen miteinander verbunden werden können.

Derartige Auszugsführungen, bei denen sich die bevorzugt durch Wälzlager gelagerte Laufschiene auch bei höherer Belastung leicht gegenüber der Führungsschiene verfahren lässt, werden u.a. häufig zur Führung von Schubkästen von Möbeln, beispielsweise Wohnmöbeln oder Küchenmöbeln, eingesetzt. Die Laufschiene kann dabei unmittelbar auf der Führungsschiene verfahren werden oder auch unter Einsatz einer Mittelschiene, die sowohl relativ zur Führungsschiene als auch relativ zur Laufschiene verfahrbar gelagert ist.

Üblicherweise werden die meist paarweise verwendeten Auszugsführungen zunächst am Möbelkorpus festgelegt und das bewegbare Möbelteil, also beispielweise der Schubkasten, dann mit den Laufschienen verbunden, bevorzugt werkzeuglos eingerastet. Im hinteren Bereich der Laufschienen ist dazu meist ein Einsteckdorn an der Laufschiene angeordnet. Im vorderen Bereich der Laufschiene ist üblicherweise ein Kupplungselement vorgesehen, das mit einem entsprechend ausgestalteten korrespondierenden Kupplungselement am Möbelteil derart zusammenwirkt, dass das Möbelteil an der Laufschiene festgelegt ist. Das Kupplungselement an der Laufschiene kann z.B. eine Lasche oder ein Stift sein oder auch eine Aussparung, in die ein am Möbelteil angeordnetes Rastelement als korrespondierendes Kupplungselement eingreift. Der zuvor genannte Einsteckdorn im hinteren Bereich der Laufschiene legt das Möbelteil zunächst nicht in allen Richtungen an der Laufschiene fest - beispielsweise sichert der Einsteckdorn nicht gegen ein Abziehen des Möbelteils nach vorne. Das Verbinden der Kupplungselemente im vorderen Bereich der Laufschiene legt das Möbelteil dann vollständig an der Laufschiene fest. Bevorzugt ist die Verbindung rastend und wieder lösbar ausgeführt.

Die Druckschrift DE 20 2009 004 225 U1 beschreibt eine Auszugsführung für ein Möbelteil, das mit Bohrungen versehen ist und auf Einsteckdorne der Auszugsführung aufgesetzt wird. Bei dieser Auszugsführung ist in die Laufschiene eine Verstelleinrichtung integriert, die eine Höhenverstellung eines vorderen Einsteckdorns ermöglicht. Mit dieser Auszugsführung kann eine Höheneinstellung auch eines einfach ausgestalteten Schubkastens erfolgen.

Meist ist jedoch das korrespondierende Kupplungselement nicht unmittelbar am Möbelteil ausgebildet, sondern ist Teil einer Verbindungsvorrichtung, die am bewegbaren Möbelteil festgelegt ist. Die Verbindungsvorrichtung kann beispielsweise an das Möbelteil angeschraubt werden oder wird - ggf. wiederum rastend - in eine Aussparung des Möbelteils eingeschoben wird.

Aus der Druckschrift US 2004/0239219 A1 ist eine Auszugsführung, beispielsweise für Schubkästen, bekannt, bei der ein Einsatz in das Ende einer Laufschiene eingeschoben wird. In dem Einsatz ist eine Verstelleinrichtung integriert, an der ein Kupplungselement, an dem der Schubkasten befestigt werden kann, höhen- und seitenverstellbar angeordnet ist. Auf diese Weise wird Raum innerhalb der Laufschiene für eine Höhen- bzw. Seitenverstellung genutzt. Allerdings kann nur eine bezüglich ihres Verstellbereichs relativ eingeschränkte Höhen- bzw. Seitenverstellung in dem begrenzten Bauraum der Laufschiene angeordnet werden.

Alternativ sind Verstellelemente häufig in der Verbindungsvorrichtung angeordnet. Diese Verstellelemente ermöglichen, das Kupplungselement der Verbindungsvorrichtung relativ zu dem Möbelteil, an dem die Verbindungsvorrichtung festgelegt ist, in einer oder mehreren Raumrichtungen zu verstellen.

Beispielsweise ist aus der Druckschrift WO 2012/079793 A1 eine Verbindungsvorrichtung bekannt, bei der eine Verstellung in Auszugsrichtung möglich ist. Über einen solchen Verstellmechanismus lässt sich z.B. eine Schubladenfront in ihrer Tiefe bei eingezogenem Schubkasten justieren, ohne dass die Befestigung der Auszugsführung am Möbelkorpus verändert werden muss. Auch eine Höhen- und/oder Seitenverstellung des Kupplungselements der Verbindungsvorrichtung und damit des bewegbaren Möbelteils können vorgesehen sein.

Insbesondere wenn eine Verbindungsvorrichtung Verstellmöglichkeiten für mehrere Raumrichtungen bietet, wird der Aufbau einer solchen Verbindungsvorrichtung aufwendig und mechanisch komplex und lässt sich unter Umständen nicht mehr in gewünschter kompakter Bauweise ausführen.

Es ist daher eine Aufgabe der vorliegenden Erfindung, eine Auszugsführung sowie ein System aus einer Auszugsführung und einer Verbindungsvorrichtung bereitzustellen, bei denen eine Justage des bewegten Möbelteils auch bei einfachster Ausgestaltung der Verbindungsvorrichtung und der Verstelleinrichtung möglich ist.

Diese Aufgabe wird gelöst durch eine Auszugsführung und ein System aus einer Auszugsführung und einer Verbindungsvorrichtung mit den jeweiligen Merkmalen der unabhängigen Ansprüche. Vorteilhafte Ausgestaltungen und Weiterbildungen sind Gegenstand der abhängigen Ansprüche.

Eine erfindungsgemäße Auszugsführung der eingangs genannten Art zeichnet sich dadurch aus, dass das Kupplungselement in der Auszugsrichtung der Auszugsführung relativ zur Laufschiene verschiebbar ist und somit der Tiefenverstellung des Möbelteils dient. Eine Verschiebbarkeit des Kupplungselements in der Auszugsrichtung, also in Richtung der Längserstreckung der Laufschiene, ist konstruktiv besonders gut bei der Auszugsführung umsetzbar.

In einer weiteren vorteilhaften Ausgestaltung der Auszugsführung ist das Kupplungselement auf oder an einem Schieber der Verstelleinrichtung ausgebildet, wobei der Schieber in zumindest einer Raumrichtung verschiebbar geführt ist. Ein verwendeter Schieber wird dabei in Richtung der Längserstreckung der Laufschiene geführt, kann also beispielsweise an der Laufschiene entlang geführt werden.

Auf diese Weise wird die Verstellmöglichkeit der Relativposition von Laufschiene und bewegbaren Möbelteil zueinander durch Verstellmittel erzielt, die auch oder ausschließlich an der Laufschiene und nicht nur an oder in der Verbindungsvorrichtung bzw. dem Möbelteil selbst angeordnet sind. Die Verbindungsvorrichtung bzw. das Möbelteil kann auf diese Weise einfacher aufgebaut werden. Die Verbindungsvorrichtung kann kompakter ausgeführt werden.

Falls Verstellmöglichkeiten in mehreren Raumrichtungen, beispielweise in Auszugsrichtung und horizontal quer und/oder vertikal quer zur Auszugsrichtung vorgesehen sind, können die Verstellmechanismen für die unterschiedlichen Raumrichtungen gegebenenfalls auf die Laufschiene und die Verbindungsvorrichtung aufgeteilt werden. Der im Bereich der Laufschiene bzw. für die Verstellvorrichtung zur Verfügung stehende Platz kann so optimal ausgenutzt werden. Umgekehrt kann das Raumerfordernis für die Verstellmechanismen in bestmöglicher Art auf den zur Verfügung stehenden Einbauplatz für die Verstellvorrichtung bzw. den im Bereich der Laufschiene verfügbaren Platz aufgeteilt werden.

In einer vorteilhaften Ausgestaltung der Auszugsführung weist die Verstelleinrichtung mindestens ein Betätigungsrad auf, das über ein Getriebemittel auf das Kupplungselement wirkt. Bevorzugt kann die Verstelleinrichtung eine Spindel, eine Zahnstange oder eine Steuerkurve als Getriebemittel aufweist. Das Betätigungsrad kann vom Benutzer bequem beispielsweise mit einem Finger betätigt werden. Durch das bevorzugt untersetzende Getriebemittel, das die Betätigung auf das Kupplungselement überträgt, wird eine gute Einstellbarkeit und leichtgängige Bedienung erreicht.

In einer weiteren vorteilhaften Ausgestaltung der Auszugsführung sind an der Laufschiene Sicherungsmittel vorgesehen, um eine Verbindung des am Möbelteil angeordneten korrespondierenden Kupplungselement mit dem Kupplungselement zu sichern. Bevorzugt sind die Sicherungsmittel Rastmittel, wodurch sich die Montage des Möbelteils an der Auszugsführung besonders einfach gestaltet.

Ein erfindungsgemäßes System aus einer Auszugsführung und mindestens einer Verbindungsvorrichtung zeichnet sich durch die Verwendung einer derartigen Auszugsführung aus. Da die Verbindungsvorrichtung entsprechend für die Raumrichtungen, in denen die Auszugsführung bereits eine Verstellmöglichkeit bietet, keinen Verstellmechanismus benötigt, kann sie entsprechend mechanisch einfacher und kompakter ausgestaltet werden. Es ergeben sich die im Zusammenhang mit der Auszugsführung genannten Vorteile.

In einer vorteilhaften Ausgestaltung des Systems weist die Verbindungsvorrichtung ein Kupplungselement auf, das bezüglich einem Gehäuse der Verbindungsvorrichtung in zumindest einer weiteren Raumrichtung verschiebbar ist. Bevorzugt sind die mindestens eine Raumrichtung, in der das Kupplungselement relativ zu Laufschiene verschiebbar ist, und die mindestens eine weitere Raumrichtung, in der das Kupplungselement der Verbindungsvorrichtung verschiebbar ist, unterschiedliche Raumrichtungen. Die Verstellmöglichkeiten für unterschiedliche Raumrichtungen können so im Hinblick auf den zur Verfügung stehenden Platz bestmöglich auf die Verstellmittel an der Laufschiene einerseits und die Verbindungsvorrichtung an dem Möbelteil andererseits aufgeteilt werden.

In einer weiteren vorteilhaften Ausgestaltung des Systems weist die Verbindungsvorrichtung ein Rastmittel auf, um die Verbindung des Kupplungselement der Verbindungsvorrichtung mit dem Kupplungselement der Laufschiene zu sichern. Eine Sicherung der Verbindung der beiden Kupplungselemente kann an der Laufschiene, aber auch an der Verbindungsvorrichtung angeordnet sein. Auch bezüglich der Sicherung der Verbindung der beiden Kupplungselemente kann so eine flexible Anpassung an die zur Verfügung stehenden Platzgegebenheiten erfolgen.

In einer weiteren vorteilhaften Ausgestaltung des Systems sind mindestens zwei beabstandete Verbindungsvorrichtungen vorgesehen und die Laufschiene der Auszugsführung weist mindestens zwei beabstandete Kupplungselemente auf. Verstellmechanismen für mehrere Raumrichtungen können demzufolge aus Gründen eines beengten Bauraums oder zur Erzielung einer besseren Haptik auf mehrere Verstellmittel je Laufschiene bzw. die zugeordneten Verbindungsvorrichtungen verteilt werden. So kann beispielsweise im vorderen Bereich die Verstellmöglichkeiten für die Seiten- und Höhenverstellung vorgesehen sein und im mittleren oder hinteren Bereich der Laufschiene, beispielsweise als Ersatz für einen Einsteckdorn, die Tiefeneinstellbarkeit angeordnet sein. Es kann aber auch an den einzelnen Verstellmitteln bzw. Verbindungsvorrichtungen eine Einstellbarkeit für die gleiche Raumrichtung bereitgestellt werden, um zum Beispiel ein Möbelteil an allen Auflagerpunkten zu heben oder zu verschieben.

Ein weiterer Vorteil ergibt sich durch eine Kopplung mehrerer Verstellmittel und/oder Verbindungsvorrichtungen durch Kopplungselemente, um ein gleichläufiges oder gegenläufiges Verstellen oder Ausrichten zu erzielen. In einer Ausgestaltung sind dazu mindestens zwei beabstandete Kupplungselemente der Laufschiene für eine gleich- oder gegenläufige Verschiebung der Position der Kupplungselemente ihrerseits über ein Koppelelement verbunden. In einer weiteren Ausgestaltung, bei der das System zwei Auszugsführungen aufweist, ist mindestens ein Kupplungselement einer Verbindungsvorrichtung oder Laufschiene der einen Auszugsführung mit dem mindestens einem Kupplungselement einer Verbindungsvorrichtung oder der Laufschiene einer beabstandeten Auszugsführung für eine gleich- oder gegenläufige Verschiebung der Position der Kupplungselemente über ein Koppelelement verbunden.

Die Erfindung wird nachfolgend anhand von Ausführungsbeispielen mithilfe von Figuren näher erläutert.

Die Figuren zeigen:
- Fig. 1:: eine perspektivische Darstellung einer Auszugsführung mit einer Verstelleinrichtung in einem ersten Ausführungsbeispiel;
- Fig. 2a bis c:: unterschiedliche perspektivische Darstellungen eines Ausführungsbeispiels einer Verstelleinrichtung für eine Laufschiene;
- Fig. 3:: eine Draufsicht auf eine Verbindungsvorrichtung zur Verwendung mit einer anmeldungsgemäßen Auszugsführung;
- Fig. 4a bis c:: verschiedene Ansichten einer Anordnung aus Auszugsführung, Verbindungsvorrichtung und einem Schubkasten als bewegbarem Möbelteil und
- Fig. 5: eine perspektivische Darstellung eines Teils einer Auszugsführung mit einer Verstelleinrichtung in einem zweiten Ausführungsbeispiel.

In Fig. 1 ist in einer perspektivischen schematischen Darstellung eine Auszugsführung für bewegbare Möbelteile, insbesondere für Schubkästen, dargestellt.

Die Auszugsführung umfasst eine Führungsschiene 10, die mittels einer Montagelasche 11 am Möbelkorpus festgelegt werden kann. Zu diesem Zweck weist die Montagelasche 11 beispielsweise Befestigungsbohrungen 12 auf. Auf der Führungsschiene 10 ist eine Laufschiene 20 über in der Figur nicht sichtbare Wälzkörper, beispielsweise Kugel oder Rollen, in einer Auszugsrichtung verschiebbar geführt. Die verwendeten Wälzkörper sind vorzugsweise in Wälzkörperkäfigen gehalten. Es können ein oder mehrere derartige Wälzkörperkäfige für eine Auszugsführung vorgesehen sein. Die Laufschiene 20 kann dabei unmittelbar auf der Führungsschiene 10 verfahren werden oder auch unter Einsatz einer Mittelschiene, die sowohl relativ zur Führungsschiene 10 als auch relativ zur Laufschiene 20 verfahrbar gelagert ist.

Im dargestellten Ausführungsbeispiel ist die Laufschiene 20 in etwa c-förmig ausgeführt, wobei sie nach unten geöffnet ist und die Führungsschiene 10 umgreift.

Die dargestellte Auszugsführung wird üblicherweise paarweise verwendet, wobei dann die beiden Auszugsführungen auf gleicher Höhe im Inneren eines Möbelkorpus, beispielsweise einem Küchenschrank, befestigt sind. Ein durch die Auszugsführungen verschiebbar gelagertes Möbelteil, beispielsweise ein Schubkasten, wird nach Montage der Auszugsführungen im Möbelkorpus an den Laufschienen 20 festgelegt. Dazu weisen die Laufschienen 20 im hinteren, in der Figur nicht dargestellten Abschnitt üblicherweise einen Einsteckdorn als ein Befestigungsmittel auf. Im vorderen Abschnitt der Auszugsführung ist ein nach oben weisendes Kupplungselement 21 als Befestigungsmittel zum Möbelteil angeordnet. Der im hinteren Abschnitt vorgesehene Einsteckdorn weist üblicherweise in Auszugsrichtung nach vorne. Das Möbelteil kann dann auf die Laufschienen 20 aufgesetzt werden und nach hinten geschoben werden, wobei der hintere Einsteckdorn in eine entsprechende Bohrung des Möbelteils geführt wird. Weiterhin greift das Kupplungselement 21 in ein korrespondierendes Kupplungselement, das unmittelbar oder mittelbar am Möbelteil angeordnet ist, ein. Dabei können lösbare Sicherungsmittel, beispielsweise Rast- oder Verriegelungsmittel, vorgesehen sein, um die Kopplung der beiden Kupplungselemente zu sichern. Anstelle des genannten Einsteckdorns, der unmittelbar in das Möbelteil eingreift, kann auch im hinteren Bereich der Laufschiene 20 ein Kupplungselement 21 vorgesehen sein, das mit einem weiteren am Möbelteil angeordneten korrespondierenden Kupplungselement zusammenwirkt.

Anmeldungsgemäß ist an der Laufschiene 20 mindestens eine Verstelleinrichtung 30 vorgesehen, die eine Verstellung der Position des an der Laufschiene 20 angeordneten Kupplungselements 21 relativ zu dieser ermöglicht.

Die beim Ausführungsbeispiel der Fig. 1 gezeigte Verstelleinrichtung 30 ist in der Fig. 2 in drei Teilbildern nochmals detaillierter wiedergegeben. Fig. 2a zeigt die Verstelleinrichtung 30 in einer perspektivischen Darstellung im zusammengesetzten Zustand, Fig. 2b und 2c zeigen perspektivische Explosionszeichnungen der Verstelleinrichtung 30, wobei in den Fig. 2a und 2b auf die von der Laufschiene 20 abweisende Seite geblickt wird und in Fig. 2c auf die der Laufschiene 20 zugewandte Seite.

Bei der Verstelleinrichtung 30 der Fig. 1 und 2 ist ein winkelförmiger Träger 31 vorgesehen, der über hier nicht dargestellte Befestigungsmittel an der Laufschiene 20 festgelegt wird. Relativ zum Träger 31 und damit zur Laufschiene 20 ist ein Schieber 33 mit Langlöchern 331 verschiebbar gelagert, wobei durch die Langlöcher 331 Führungsbolzen 34 reichen, die in entsprechenden Bohrungen 311, beispielsweise Gewindebohrungen, des Trägers 31 festgelegt sind. Im vorderen Bereich des Schiebers 33 ist das Kupplungselement 21 in Form einer Lasche ausgebildet. Ein schräg von dem Kupplungselement 21 herausgestellter Abschnitt 211 ermöglicht ein Hintergreifen eines korrespondierenden Kupplungselements, das am geführten Möbelteil festgelegt ist. Durch das Hintergreifen kann eine Festlegung der Kupplungselemente zueinander in vertikaler Richtung erfolgen.

Um den Schieber 33 in Auszugsrichtung relativ zum Träger 31 bewegen zu können, ist ein Betätigungsrad 32 mit geriffelter Oberfläche vorgesehen, das auf einen Achsbolzen 312 aufgesteckt ist, der sich am Träger 31 befindet. Die Drehachse des Betätigungsrads 32 verläuft in diesem Fall quer zur Auszugsrichtung der Auszugsführung. Im Bereich des Betätigungsrads 32 ist der Schieber 33 u-förmig nach außen ausgestellt, so dass das Betätigungsrad 32 zwischen Träger 31 und Schieber 33 positioniert ist.

Auf der dem Schieber 33 zugewandten Seite ist am Betätigungsrad 32 eine spiralförmige Steuerkurve 322 ausgebildet. Diese wird von zwei Mitnehmern 332 des Schiebers 33 u-förmig umgriffen. Bei Drehung des Betätigungsrads 32 folgt entsprechend der Schieber 33 der Steuerkurve 322 und kann relativ zum Träger 31 in Auszugsrichtung vor und zurück bewegt werden. Die Steuerkurve 322 kann als Getriebemittel angesehen werden, das eine Drehbewegung des Betätigungsrads 32 in eine Linearbewegung umsetzt. Neben der dargestellten sind alternative Ausgestaltungen eines solchen Getriebemittels möglich, beispielsweise eine Exzenteranordnung, ein Plangewinde, eine Kombination aus Zahnrad und Zahnstange oder auch, wie im Ausführungsbeispiel der Fig. 5 gezeigt, eine Spindel.

Am Träger 31 sind um den Achsbolzen 312 Rastvertiefungen oder - erhöhungen 313 eingeprägt, die mit einer Rastnase 323 des Betätigungsrads 32 zusammenwirken (vgl. Fig. 2c). Die Rastnase 323 verhindert zusammen mit den Rastvertiefungen oder -erhöhungen 313 ein selbsttätiges Verdrehen des Betätigungsrads 32 beim Einwirken von Kräften in Auszugsrichtung auf den Schieber 33. Zudem kann die Steuerkurve 322 im Hinblick auf ihre Steigung und die Reibung zu den Mitnehmern 332 selbsthemmend ausgelegt sein.

Das Betätigungsrad 32 ist bei anmontierten bewegbaren Möbelteilen von unten gut zu bedienen, um das Möbelteil in seiner Tiefenposition einstellen zu können. Die Bedienung kann beispielsweise vom Benutzer mit einem Finger erfolgen. Bei einem eingesetzten bewegbaren Möbelteil kann durch Betätigung des Betätigungsrads 32 jeweils eine Verschiebung des Kupplungselements 21 in Auszugsrichtung erfolgen. Auf diese Weise kann beispielsweise die Position des Möbelteils in Auszugsrichtung, auch Tiefenposition genannt, eingestellt werden, beispielsweise um Schubkastenfronten im Hinblick auf ihre Flucht zueinander ausrichten zu können.

Wenngleich möglich, ist üblicherweise nicht vorgesehen, dass das Kupplungselement der Auszugsführung mit einem korrespondierenden Kupplungselement zusammenwirkt, das unmittelbar am bewegbaren Möbelteil ausgebildet ist. Typischerweise wird am bewegbaren Möbelteil eine Verbindungsvorrichtung angeordnet, die das entsprechende korrespondierende Kupplungselement zum Zusammenwirken mit dem Kupplungselement der Auszugsführung bereitstellt.

Eine derartige Verbindungsvorrichtung 40 ist in Fig. 3 in einer perspektivischen Ansicht in einem Ausführungsbeispiel dargestellt. Die Fig. 4 zeigt in drei unterschiedlichen Ansichten eine Anordnung aus Auszugsführung und Verbindungsvorrichtung 40, eingesetzt in einem Schubkasten als Beispiel für ein bewegbares Möbelteil.

Die Verbindungsvorrichtung 40, die mit Befestigungsmitteln, hier beispielhaft Schrauben 50, an dem bewegbaren Möbelteil festgelegt werden kann, stellt ein Kupplungselement 41 bereit, das hier hakenförmig ausgebildet ist und in das das Kupplungselement 21 der Laufschiene 20 eingreifen kann. Bei eingeschobenen Kupplungselement 21 greift dessen ausgestellter Abschnitt 211 auf die Oberseite des Kupplungselements 41, so dass das Kupplungselement 21 und das Kupplungselement 41 auch in vertikaler Richtung zueinander festgelegt werden.

An der offenen Seite des hakenförmigen Kupplungselements 41 ist ein seitlich verschiebbarer mit Federkraft beaufschlagter Riegel 43 angeordnet, der ein eingeschobenes Kupplungselement 21 einer Laufschiene 20 in dem Kupplungselement 41 festlegt. Es können verschiedene Rastpositionen ausgebildet sein, um unterschiedlich lange Kupplungselemente 21 aufnehmen zu können. An der Verbindungsvorrichtung 41 ist ein Schwenkhebel 44 ausgebildet, der bei Verschwenken den Riegel 43 in die Verbindungsvorrichtung 41 hineinzieht, so dass die Verbindung der Kupplungselemente 21 und 41 gelöst werden kann.

Weiterhin ist ein Betätigungsknauf 42 vorgesehen, der über eine Exzenteranordnung mit dem Kupplungselement 41 derart zusammenwirkt, dass bei Drehung des Betätigungsknaufs 42 das Kupplungselement 41 seitlich verschoben werden kann.

Schließlich ist ein Keil 45 ebenfalls verschiebbar im Gehäuse 47 geführt, der über einen Schieber 46 verfahren werden kann. Der Keil 45 dient einer Höhenjustierung des bewegbaren Möbelteils. Er schiebt sich zwischen Möbelteil und Laufschiene 20 und hebt das Möbelteil so abhängig von der Schiebestellung des Schiebers 46 an.

Fig. 4a zeigt in einer perspektivischen Übersichtsdarstellung das Zusammenwirken der anmeldungsgemäßen Auszugsführung, hier ausgebildet gemäß dem Ausführungsbeispiel der Fig. 1 und 2, mit der in Fig. 3 gezeigten Verbindungsvorrichtung und einem Schubkasten 1 mit einer Schubkastenfront 2 als bewegbarem Möbelteil. In der Fig. 4a ist der Schubkasten 1 schräg von unten dargestellt.

Die Verbindungsvorrichtung 41 ist dabei mit den Schrauben 50 an der Schubkastenfront 2 festgelegt. Zudem liegt sie mit ihrer flachen Unterseite an einem hier nicht dargestellten Schubkastenboden auf. Weiter weist der Schubkasten 1 hier nicht sichtbare Seitenteile auf, in die der Schubkastenboden eingelassen ist und durch die teilweise die Laufschiene abgedeckt wird. Zum Einsetzen des Schubkastens 1 wird dieser auf die Laufschiene 20 aufgesetzt und in Richtung der geschlossenen Position verschoben. Das Kupplungselement 21 der Laufschiene 20 wird dann an dem Riegel 43 vorbei in das hakenförmige Kupplungselement 41 eingeschoben. Der Riegel 43 ist dazu an der dem Kupplungselement 41 gegenüberliegenden Seite angeschrägt und wird durch das Kupplungselement 21 in das Gehäuse der Verbindungsvorrichtung 41 eingeschoben. Wenn das Kupplungselement 21 in die Aussparung des Kupplungselements 41 eingeschoben ist, fährt der mit Federkraft beaufschlagte Riegel 43 wieder aus und verriegelt dann das Kupplungselement 21 in der Aussparung des Kupplungselements 41. Entsprechend ist der Schubkasten an der Laufschiene 20 festgelegt. Das Kupplungselement 41 bildet so zusammen mit dem Riegel 43 eine rastende Aufnahme für das Kupplungselement 21 der Laufschiene 20.

Über eine Drehung des Betätigungsrads 32 kann nun das Kupplungselement 21 der Laufschiene 20 in Auszugsrichtung relativ zur Laufschiene 20 verstellt werden. Die Figuren 4b und 4c zeigen jeweils eine Ansicht der Anordnung von unten in zwei verschiedenen Einstellpositionen dieser Tiefenverstellung. Die unterschiedlichen Einstellpositionen resultieren in einem unterschiedlichen Abstand d zwischen der Schubkastenfront 2 und dem vorderen Ende der Laufschiene 20.

Unabhängig davon kann eine Justage der Seitenposition des Schubkastens 1 durch Betätigung des Drehknaufs 42 und eine Höhenjustage durch den Schieber 46 erfolgen. Die Verstellmechanismen für die Tiefenverstellung und die Seiten- bzw. Höhenverstellung des bewegbaren Möbelteils sind bei dieser Anordnung somit zwischen Auszugsführung und Verbindungsvorrichtung 40 aufgeteilt. Der zur Verfügung stehende Platz kann so optimal ausgenutzt werden und die Verbindungsvorrichtung 40 kann mechanisch weniger komplex ausgestaltet sein, da es nicht notwendig ist, alle Verstellmechanismen für die unterschiedlichen Verstellrichtungen in der Verriegelungsvorrichtung 40 umzusetzen.

In Fig. 5 ist ein weiteres Ausführungsbeispiel einer Auszugsführung mit einer Laufschiene 20 und einem Verstellmittel 30 in einer perspektivischen Darstellung gezeigt. Von der Auszugsführung ist hier nur ein vorderer Abschnitt der Laufschiene 20 wiedergegeben.

Bei der Verstelleinrichtung 30 der Fig. 5 ist wiederum ein winkelförmiger Träger 31 vorgesehen, der über hier nicht dargestellte Befestigungsmittel an der Laufschiene 20 festgelegt ist. Im hinteren Abschnitt des Trägers 31 ist ein hier trommelförmiges Betätigungsrad 32 drehbar gelagert. Das Betätigungsrad 32 hat bevorzugt eine griffige, beispielsweise geriffelte Oberfläche, so dass es z.B. mit einem Finger gedreht werden kann. Der Träger 31 ist im Bereich des Betätigungsrads 32 nach unten offen ausgebildet, so dass eine Betätigung von unten her auch dann möglich ist, wenn das bewegbare Möbelteil, beispielsweise der Schubkasten, an der Laufschiene 20 festgelegt ist.

Die Drehachse des Betätigungsrads 32 verläuft diesem Ausführungsbeispiel anders als in dem zuvor gezeigten in Auszugsrichtung der Auszugsführung. Nach vorne hin ist auf der Drehachse des Betätigungsrads 32 eine mit diesem verbundene Spindel 321 ausgebildet. Diese greift in einen Schieber 33 ein, der entsprechend z.B. eine Gewindebohrung als Spindelmutter aufweist. Der Schieber 33 ist in Auszugsrichtung verschiebbar gegenüber dem Träger 31 geführt. Dazu weist er Langlöcher 331 auf, durch die Führungsbolzen 34 hindurch reichen, die in dem Träger 31 festgelegt sind. Im vorderen Bereich des Schiebers 33 ist das bereits genannte Kupplungselement 21 laschenförmig ausgebildet.

Auch hier kann bei einem eingesetzten bewegbaren Möbelteil durch Betätigung der Betätigungsräder 32 eine Verschiebung der Kupplungselemente 21 in Auszugsrichtung erfolgen. Die Spindel 321 ist dabei selbsthemmend ausgeführt, so dass eine unbeabsichtigte Verstellung unterbunden ist. Die Kombination aus Spindel 321 und Spindelmutter kann in diesem Zusammenhang als Getriebe angesehen werden, das eine Drehbewegung des Betätigungsrads 32 in eine Linearbewegung umsetzt.

### Bezugszeichenliste

- 1: Schubkasten
- 2: Schubkastenfront

- 10: Führungsschiene
- 11: Montagelasche
- 12: Befestigungsbohrung
- 20: Laufschiene
- 21: Kupplungselement
- 211: Rastnase / Abschnitt

- 30: Verstelleinrichtung
- 31: Träger
- 311: Gewindebohrung
- 312: Achsbolzen
- 313: Rastvertiefungen oder -erhöhungen
- 32: Betätigungsrad
- 321: Spindel
- 322: Steuerkurve
- 323: Rastnase
- 33: Schieber
- 331: Langloch
- 332: Mitnehmer
- 34: Führungsbolzen

- 40: Verbindungsvorrichtung
- 41: Kupplungselement
- 42: Betätigungsknauf
- 43: Riegel
- 44: Schwenkhebel
- 45: Keil
- 46: Schieber
- 47: Gehäuse

- 50: Schraube
- d: Abstand

## Patentansprüche

1. Auszugsführung für ein bewegbares Möbelteil, insbesondere einen Schubkasten (1), mit einer an einem Möbelkörper festlegbaren Führungsschiene (10) und einer relativ dazu verfahrbar gelagerten Laufschiene (20), wobei an der Laufschiene (20) mindestens ein Kupplungselement (21) angeordnet ist, das mit mindestens einem am Möbelteil angeordneten korrespondierenden Kupplungselement (41) zusammenwirkt, um das Möbelteil mit der Laufschiene (20) zu verbinden, und wobei an der Laufschiene (20) mindestens eine Verstelleinrichtung (30) zur Verschiebung der Position des Kupplungselements (21) relativ zur Laufschiene (20) in zumindest einer Raumrichtung angeordnet ist, **dadurch gekennzeichnet, dass** das Kupplungselement (21) in der Auszugsrichtung der Auszugsführung relativ zur Laufschiene (20) verschiebbar ist.

2. Auszugsführung nach Anspruch 1, bei der die Verstelleinrichtung (30) mindestens ein Betätigungsrad (32) aufweist, das über ein Getriebemittel auf das Kupplungselements (21) wirkt.

3. Auszugsführung nach Anspruch 2, bei der die Verstelleinrichtung (30) eine Spindel (321), eine Zahnstange oder eine Steuerkurve als Getriebemittel aufweist.

4. Auszugsführung nach einem der Ansprüche 1 bis 3, bei der das Kupplungselement (21) auf oder an einem Schieber (33) der Verstelleinrichtung (30) ausgebildet ist, wobei der Schieber (33) in zumindest einer Raumrichtung verschiebbar geführt ist.

5. Auszugsführung nach einem der Ansprüche 1 bis 4, bei der an der Laufschiene (20) Sicherungsmittel vorgesehen sind, um eine Verbindung des am Möbelteil angeordneten korrespondierenden Kupplungselement (41) mit dem Kupplungselement (21) zu sichern.

6. Auszugsführung nach Anspruch 5, bei der die Sicherungsmittel Rastmittel sind.

7. System aus mindestens einer Auszugsführung und mindestens einer Verbindungsvorrichtung (40), die an einem bewegbaren Möbelteil, insbesondere einem Schubkasten (1) befestigbar ist, wobei die Verbindungsvorrichtung (40) und eine Laufschiene (20) der Auszugsführung mittels Kupplungselementen (21, 41) miteinander verbunden werden können, **dadurch gekennzeichnet, dass** die Auszugsführung gemäß einem der Ansprüche 1 bis 6 ausgebildet ist.

8. System nach Anspruch 7, bei dem die Verbindungsvorrichtung (40) ein Kupplungselement (41) aufweist, das bezüglich einem Gehäuse der Verbindungsvorrichtung (40) in zumindest einer weiteren Raumrichtung verschiebbar ist.

9. System nach Anspruch 8, bei dem die mindestens eine Raumrichtung, in der das Kupplungselement (21) relativ zu Laufschiene (20) verschiebbar ist, und die mindestens eine weitere Raumrichtung, in der das Kupplungselement (41) der Verbindungsvorrichtung (40) verschiebbar ist, unterschiedliche Raumrichtungen sind.

10. System nach einem der Ansprüche 7 bis 9, bei dem die Verbindungsvorrichtung (40) eine Rastmittel aufweist, um die Verbindung des Kupplungselement (41) der Verbindungsvorrichtung (40) mit dem Kupplungselement (21) der Laufschiene (20) zu sichern.

11. System nach einem der Ansprüche 7 bis 10, bei dem mindestens zwei beabstandete Verbindungsvorrichtungen (40) vorgesehen sind und die Laufschiene (20) der Auszugsführung mindestens zwei beabstandete Kupplungselemente (21) aufweist.

12. System nach Anspruch 11, bei dem die mindestens zwei beabstandete Kupplungselemente (21) der Laufschiene (20) für eine gleich- oder gegenläufige Verschiebung der Position der Kupplungselemente (21) ihrerseits über ein Koppelelement verbunden sind.

13. System nach einem der Ansprüche 7 bis 12, aufweisend zwei Auszugsführungen, wobei mindestens ein Kupplungselement (21, 41) der Verbindungsvorrichtung (40) oder der Laufschiene (20) der einen Auszugsführung mit dem mindestens einem Kupplungselement (21, 41) der Verbindungsvorrichtung (40) oder der Laufschiene (20) einer beabstandeten Auszugsführung für eine gleich- oder gegenläufige Verschiebung der Position der Kupplungselemente (21, 41) über ein Koppelelement verbunden ist.

## Claims

1. A pullout guide for a movable furniture part, in particular a drawer (1), having a guide rail (10) fixable on a furniture body and a slide rail (20) mounted so it is movable in relation thereto, wherein at least one coupling element (21) is arranged on the slide rail (20), which interacts with at least one corresponding coupling element (41) arranged on the furniture part, to connect the furniture part to the slide rail (20), and wherein at least one adjustment device (30), for displacing the position of the coupling element (21) in relation to the slide rail (20) in at least one spatial direction, is arranged on the slide rail (20), **characterized in that** the coupling element (21) is displaceable in relation to the slide rail (20) in the pullout direction of the pullout guide.

2. The pullout guide according to Claim 1, wherein the adjustment device (30) comprises at least one actuating wheel (32), which acts via a gearing means on the coupling element (21).

3. The pullout guide according to Claim 2, wherein the adjustment device (30) comprises a spindle (321), a toothed rack, or a control curve as the gearing means.

4. The pullout guide according to any one of Claims 1 to 3, wherein the coupling element (21) is formed on or at a slide (33) of the adjustment device (30), wherein the slide (33) is guided so it is displaceable in at least one spatial direction.

5. The pullout guide according to any one of Claims 1 to 4, wherein securing means are provided on the slide rail (20), to secure a connection of the corresponding coupling element (41), which is arranged on the furniture part, to the coupling element (21).

6. The pullout guide according to Claim 5, wherein the securing means are catch means.

7. A system made of at least one pullout guide and at least one connecting device (40), which is fastenable on a movable furniture part, in particular a drawer (1), wherein the connecting device (40) and a slide rail (20) of the pullout guide can be connected to one another by means of coupling elements (21, 41), **characterized in that** the pullout guide is designed according to any one of Claims 1 to 6.

8. The system according to Claim 7, wherein the connecting device (40) has a coupling element (41) that is displaceable in at least one further spatial direction in relation to a housing of the connecting device (40).

9. The system according to Claim 8, wherein the at least one spatial direction, in which the coupling element (21) is displaceable in relation to the slide rail (20), and the at least one further spatial direction, in which the coupling element (41) of the connecting device (40) is displaceable, are different spatial directions.

10. The system according to any one of Claims 7 to 9, wherein the connecting device (40) has a catch means, to secure the connection of the coupling element (41) of the connecting device (40) to the coupling element (21) of the slide rail (20).

11. The system according to any one of Claims 7 to 10, wherein at least two spaced-apart connecting devices (40) are provided and the slide rail (20) of the pullout guide has at least two spaced-apart coupling elements (21).

12. The system according to Claim 11, wherein the at least two spaced-apart coupling elements (21) of the slide rail (20) are in turn connected via a coupling element for a displacement of the position of the coupling elements (21) in the same direction or opposite directions.

13. The system according to any one of Claims 7 to 12, having two pullout guides, wherein at least one coupling element (21, 41) of the connecting device (40) or the slide rail (20) of one pullout guide is connected via a coupling element to the at least one coupling element (21, 41) of the connecting device (40) or the slide rail (20) of a spaced-apart pullout guide for a displacement, in the same direction or opposite directions, of the position of the coupling elements (21, 41).

## Revendications

1. Guide d'extraction pour une partie de meuble mobile, en particulier un tiroir (1), avec un rail de guidage (10) qui peut être fixé à un corps de meuble et un rail de glissement (20) supporté avec possibilité de déplacement par rapport à celui-ci, dans lequel est prévu sur le rail de glissement (20) au moins un élément de couplage (21) qui coopère avec au moins un élément de couplage (41) correspondant disposé pour le corps de meuble pour assembler la partie de meuble au rail de glissement (20) et dans lequel est prévu sur le rail de glissement (20) au moins un dispositif d'ajustement (30) destiné à déplacer la position de l'élément de couplage (21) par rapport au rail de glissement (20) dans au moins une direction de l'espace, **caractérisé en ce que** l'élément de couplage (21) est capable de translation dans le sens d'extraction du guide d'extraction par rapport au rail de glissement (20).

2. Guide d'extraction selon la revendication 1, dans lequel le dispositif d'ajustement (30) présente au moins une roulette d'actionnement (32) qui agit sur l'élément de couplage (21) par l'intermédiaire d'un moyen de transmission.

3. Guide d'extraction selon la revendication 2, dans lequel le dispositif d'ajustement (30) présente une tringle (321), une crémaillère ou une came de commande comme moyen de transmission.

4. Guide d'extraction selon l'une des revendications 1 à 3, dans lequel l'élément de couplage (21) est formé sur ou contre une coulisse (33) du dispositif d'ajustement (30), laquelle coulisse (33) est guidée avec possibilité de translation dans au moins une direction de l'espace.

5. Guide d'extraction selon l'une des revendications 1 à 4, dans lequel des moyens de fixation sont prévus sur le rail de glissement (20) pour assurer un assemblage de l'élément de couplage (41) correspondant disposé sur la partie de meuble avec l'élément de couplage (21).

6. Guide d'extraction selon la revendication 5, dans lequel les moyens de fixation sont des moyens d'enclenchement.

7. Système composé d'au moins un guide d'extraction et au moins un mécanisme d'assemblage (40) qui peut être fixé sur une partie de meuble mobile, en particulier un tiroir (1), dans lequel le mécanisme d'assemblage (40) et un rail de glissement (20) du guide d'extraction sont assemblés l'un à l'autre au moyen d'éléments de couplage (21, 41), **caractérisé en ce que** le guide d'extraction est conformé selon l'une des revendications 1 à 6.

8. Système selon la revendication 7, dans lequel le mécanisme d'assemblage (40) présente un élément de couplage (41) qui est capable de translation par rapport à un boîtier du mécanisme d'assemblage (40) dans au moins une autre direction de l'espace.

9. Système selon la revendication 8, dans lequel l'au moins une direction de l'espace dans laquelle l'élément de couplage (21) est capable de translation par rapport au rail de glissement (20) et l'au moins une autre direction de l'espace dans laquelle l'élément de couplage (41) du mécanisme d'assemblage (40) est capable de translation sont des directions de l'espace différentes.

10. Système selon l'une des revendications 7 à 9, dans lequel le mécanisme d'assemblage (40) présente un moyen d'enclenchement afin d'assurer l'assemblage de l'élément de couplage (41) du mécanisme d'assemblage (40) avec l'élément de couplage (21) du rail de glissement (20).

11. Système selon l'une des revendications 7 à 10, dans lequel sont prévus au moins deux mécanismes d'assemblage (40) à distance l'un de l'autre et le rail de glissement (20) du guide d'extraction présente au moins deux éléments de couplage (21) à distance l'un de l'autre.

12. Système selon la revendication 11, dans lequel les au moins deux éléments de couplage (21) à distance l'un de l'autre du rail de glissement (20) sont assemblés par un élément de couplage en vue d'une translation de la position des éléments de couplage (21) dans le même sens ou dans des sens opposés.

13. Système selon l'une des revendications 7 à 12 présentant deux guides d'extraction, dans lequel au moins un élément de couplage (21, 41) du mécanisme d'assemblage (40) ou du rail de glissement (20) d'un guide d'extraction est assemblé à l'au moins un élément de couplage (21, 41) du mécanisme d'assemblage (40) ou du rail de glissement (20) d'un guide d'extraction éloigné au moyen d'un élément de couplage en vue d'une translation des éléments de couplage (21, 41) dans le même sens ou dans des sens opposés.
